# EUROPÄISCHE PATENTSCHRIFT

(11) **EP 2 324 532 B1**
(45) Veröffentlichungstag und Bekanntmachung des Hinweises auf die Patenterteilung: **25.02.2015**
(21) Anmeldenummer: 09778424.3
(22) Anmeldetag: 07.09.2009
(51) Int. Cl.: H01R 4/30, H01R 9/24

(54) **ELEKTRISCHE VORRICHTUNG MIT SCHRAUBKLEMME**
ELECTRICAL APPARATUS HAVING A SCREW TERMINAL
DISPOSITIF ÉLECTRIQUE ÉQUIPÉ D'UNE BORNE À VIS

(30) Priorität: 09.09.2008 DE 102008046467
(43) Veröffentlichungstag der Anmeldung: 25.05.2011
(73) Patentinhaber: Phoenix Contact GmbH & Co. KG, 32825 Blomberg (DE)
(72) Erfinder: SKOWRANEK, Antje, 32805 Horn-Bad Meinberg (DE)
(74) Vertreter: Michalski Hüttermann & Partner Patentanwälte mbB
(86) Internationale Anmeldenummer: PCT/EP2009/006536
(87) Internationale Veröffentlichungsnummer: WO 2010/028812

(56) Entgegenhaltungen:
- DE-A1- 2 947 193
- DE-A1- 3 010 955
- DE-U- 1 972 344
- DE-U1- 8 410 539
- DE-U1- 29 714 690
- FR-A- 2 070 593

## Beschreibung

Die Erfindung betrifft eine elektrische Vorrichtung mit Schraubklemme zum Anschluss oder Verbinden von elektrischen Leitern.

Schraubklemmen, die an der Innenseite ihres Schraubenschachts Vorsprünge in Gestalt von Wülsten oder Rippen aufweisen, so dass eine in den Schraubenschacht eingebrachte Schraube gegen ein unbeabsichtigtes Lösen aus dem Schraubenschacht gesichert ist, sind grundsätzlich bekannt. Diese Sicherung wird dadurch erreicht, dass die Vorsprünge den Innendurchmesser des Schraubenschachts reduzieren, so dass der Schraubenkopf einer eingesetzten Schraube auf die Vorsprünge eine radiale Druckkraft ausübt. Dadurch wird der Schraubenkopf kraftschlüssig gehalten.

Die durch den Schraubenkopf ausgeübten radialen Druckkräfte führen je nach Ausführung zu einer mehr oder weniger starken Deformation der Gehäusebereiche, die den Schraubenschacht umgeben. Dies erschwert beispielsweise ein passgenaues Einfügen der Schraubklemme in eine andere Anordnung. Es sind verschiedene Lösungen bekannt, die die Druckkräfte teilweise auffangen und somit die Deformationen reduzieren. So ist beispielsweise aus der DE 1972344 ein Schraubenschacht bekannt, der zur Reduzierung von Deformationen und Materialspannungen mit Durchbrüchen im Schraubenschacht versehen ist.

Von besonders hoher Bedeutung sind die Deformationen und Materialspannungen bei Schraubklemmen mit mehreren, nebeneinander liegenden Schraubenschächten. Bei ihnen können sich die Druckkräfte respektive Deformationen und Materialspannungen in Anreihrichtung aufsummieren - sie werden also vervielfacht. Um bei solchen Schraubklemmen nachteilige Wirkungen der Druckkräfte einzuschränken, sind Lösungen bekannt, bei denen die Schraubenschächte durch zylinderische Schraubeneinführungskanäle verlängert werden. Diese Einführungskanäle ragen über die Oberseite des Grundgehäuses hinaus. Insbesondere, wenn sich die eingangs genannten Erhebungen ausschließlich an der Innenseite der Einführungskanäle befinden, bewirken die Druckkräfte allenfalls eine Deformation des Einführungskanals, das Grundgehäuse hingegen bleibt weitgehend formstabil. Eine solche Schraubklemme offenbart beispielsweise die GB 903223.

Die Entgegenhaltung DE 30 10 955 A1 zeigt eine als Schraubklemme ausgebildete elektrische Verbindungsklemme, umfassend ein Gehäuse mit einer Ober- und Unterseite und wenigstens zwei in dem Gehäuse nebeneinander angeordneten Schraubenschächten, wobei die Schraubenschächte jeweils eine Schraubenzuführöffnung an über die Oberseite des Gehäuses hinausragenden Einführungskanälen aufweisen und sich in Richtung der Unterseite erstrecken, ein Übergangsbereich die Schraubenschächte miteinander verbindet, Erhebungen an der Innenseite der Schraubenschächte angeordnet sind, die Erhebungen ausschließlich außerhalb des Übergangsbereichs angeordnet sind und die Erhebungen von der Unterseite aus betrachtet an oder unterhalb des Niveaus der Oberseite des Übergangsbereichs enden.

Die Entgegenhaltung DE 297 14 690 U1 zeigt eine als Schraubklemme ausgebildete Anschlussklemme, umfassend ein Gehäuse mit einer Ober- und Unterseite und wenigstens zwei in dem Gehäuse nebeneinander angeordneten Schraubenschächten, wobei die Schraubenschächte jeweils eine Schraubenzuführöffnung auf der Oberseite aufweisen und sich in Richtung der Unterseite erstrecken, die Schraubenzuführöffnung auf einem Niveau mit der übrigen Oberseite des Gehäuses ist, ein Übergangsbereich die Schraubenschächte miteinander verbindet, Erhebungen an der Innenseite der Schraubenschächte angeordnet sind und die Erhebungen von der Unterseite aus betrachtet an oder unterhalb des Niveaus der Oberseite des Übergangsbereichs enden.

Der Erfindung die Aufgabe zu Grunde, eine flachere Schraubklemme mit Erhebungen an der Innenseite ihres Schraubenschachts zu entwickeln.

Diese Aufgabe wird durch die Merkmale der elektrischen Vorrichtung des Anspruchs 1 gelost.

Die erfindungsgemäße elektrische Vorrichtung mit einer Schraubklemme zum Anschluss oder Verbinden von elektrischen Leitern, umfasst ein Gehäuse mit einer Ober- und Unterseite und wenigstens zwei in dem Gehäuse nebeneinander angeordneten Schraubenschächten, wobei
- die Schraubenschächte jeweils eine Schraubenzuführöffnung auf der Oberseite aufweisen und sich in Richtung der Unterseite erstrecken,
- ein Übergangsbereich die Schraubenschächte miteinander verbindet und
- Erhebungen an der Innenseite der Schraubenschächte angeordnet sind,
   wobei
- die Erhebungen von der Unterseite aus betrachtet an oder unterhalb des Niveaus der Oberseite des ÜbergangsbeÜbergangsbereichs enden und
- die Erhebungen ausschließlich außerhalb des Übergangsbereichs angeordnet sind oder zumindest eine erste Erhebung außerhalb des Übergangsbereichs und eine zweite Erhebung innerhalb des Übergangsbereichs vorgesehen sind, wobei die radiale Erstreckung der zweiten Erhebung kleiner ist als die der ersten Erhebung.

Da sich die Erhebungen im Schraubenschacht von der Unterseite aus betrachtet nicht oberhalb des Niveaus der Oberseite des Übergangsbereichs erstrecken, kann eine Verlängerung der Schraubenschächte oberhalb der Oberseite des Übergangsbereichs reduziert werden oder sogar ganz entfallen. Dadurch wird die Schraubklemme insgesamt flacher. Eine flachere Schraubklemme hat den Vorteil, den Anforderungen zunehmender Miniaturisierung im Gerätebau gerecht zu werden. Sie ist insbesondere für solche Anwendungen geeignet, die durch geringe Bauhöhen gekennzeichnet sind. Dies ist beispielsweise in Gerätegehäusen oder Schaltschränken der Fall.
Wird auf die Verlängerung der Schraubenschächte oberhalb des Niveaus der Oberseite des Übergangsbereichs ganz verzichtet, ist die gesamte Oberseite des Gehäuses der Schaubklemme ebenmäßig plan, ohne Erhebungen. Ein Gehäuse mit einer planen Oberseite hat den Vorteil, dass es sich einfacher und schonender entformen lässt. Dadurch reduzieren sich die Fertigungskosten und das Gehäuse wird in der Herstellung weniger mechanisch belastet. Zudem lässt sich eine solche Schraubklemme besser montieren und demontieren, weil die Schraubklemme nicht mit über die Oberseite hinaus ragenden Schraubenschächten hängen bleiben kann.

Dadurch, dass sich im Übergangsbereich keine Erhebungen im Schraubenschacht befinden oder wenn, dann mit kleinerer radialer Erstreckung als andere Erhebungen außerhalb des Übergangsbereichs, wird die radiale Druckkraft des Schraubenkopfs einer im Schraubenschacht eingebrachten Schraube im Übergangsbereich deutlich reduziert. Das ist insbesondere bei mehreren, nebeneinander liegenden Schraubenschächten beziehungsweise Gehäusen von Vorteil, da sich deutlich weniger Druckkräfte in Anreihrichtung aufsummieren. Letztlich werden die radialen Druckkräfte je nach Art des Gehäusematerials eine mehr oder weniger starke Deformation des Gehäuses bewirken. Maßgeblich ist in diesem Zusammenhang, dass es nur eine minimale Deformation der Gehäuse in Anreihrichtung gibt. Denn insbesondere zwischen direkt benachbarten Gehäusen können aus nachteilig größeren Deformationen sogar Spalte entstehen. Dadurch würde die gesamte Anordnung der aneinander gereihten Gehäuse sich in sich verdrehen und/oder verbiegen. Dadurch aber, dass nur wenig Druckkräfte in Anreihrichtung wirken und dadurch die Gehäuse in Anreihrichtung weitgehend formstabil bleiben, bleibt beispielsweise die Kontaktüberdeckung der Schraubklemme zur Grundleiste sowie die Einlötbarkeit der Schraubklemme in eine Platine gewährleistet und somit die einwandfreie Funktion gegeben. Daher kann mit der vorliegenden Erfindung erreicht werden, dass sich mehrere Schraubenschächte beziehungsweise Gehäuse aneinander reihen lassen.

Weiterhin sind Gehäusefreiräume vorgesehen, die zumindest teilweise die Schraubenschächte umgeben. In den Bereichen, in denen der Gehäusefreiraum den Schraubenschacht umgibt, wirken die radialen Druckkräfte des Schraubenkopfs einer im Schraubenschacht eingebrachten Schraube federnd auf die Schraubenschachtwände. Da die Schraubenschachtwände federnd in den Gehäusefreiraum hinein ausgelenkt werden, ist eine Deformation des Gehäuses jenseits der Gehäusefreiräume somit aus ausgeschlossen. Dadurch wird vorteilhaft erreicht, dass die Gehäusefreiräume die Wirkung der radialen Druckkräfte teilweise auffangen und sich das Gehäuse weniger verformt.
Wenn die Gehäusefreiräume außerhalb des Übergangsbereichs angeordnet sind, wird erreicht, dass sehr geringe Abstände zwischen den Schraubenschächten und damit sehr kleine Teilungen der Schraubklemme realisiert werden können.

Eine weitere Reduzierung der Gehäusedeformation lässt sich dadurch erreichen, dass die Erhebungen im Schraubenschacht ausschließlich im Bereich der Gehäusefreiräume angeordnet sind. Diese besonders bevorzugte Weiterbildung der Erfindung erreicht, dass die radialen Druckkräfte des Schraubenkopfs einer im Schraubenschacht eingebrachten Schraube ausschließlich federnd auf die Schraubenschachtwände wirken.

Das bedeutet, die radialen Druckkräfte bewirken allein eine Auslenkung der Schraubenschachtwände in die Gehäusefreiräume hinein. Eine Deformation des Gehäuses erfolgt nicht, so dass die äußeren Abmaße des Gehäuses vollständig erhalten bleiben. Das hat den zusätzlichen Vorteil, dass sich die Schraubklemme passgenau in eine andere Anordnung einbauen lässt.
Ein weiterer Vorteil dieser Weiterbildung ergibt sich für die Materialauswahl des Gehäuses der Schraubklemme. Die federnde Wirkung der Schraubenschachtwand basiert wesentlich auf ihrer geringen Wandstärke, die durch den umgebenden Gehäusefreiraum ausgebildet wird. Daher werden radiale Druckkräfte auch dann noch federnd aufgefangen, wenn es sich um weniger elastisches Material, wie beispielsweise Duroplaste handelt. Damit stehen für die Auswahl des Gehäusematerials mehr Materialsorten zur Verfügung.
Die Stärke der radialen Druckkraft ist letztlich der Differenz aus dem Schraubenkopfdurchmesser und dem, durch die Erhebungen im Schraubenschacht, reduzierten Innendurchmesser des Schraubenschachts proportional. Da bei dieser Ausführung die Wirkung der radialen Druckkräfte ausschließlich federnd von den Schraubenschachtwänden aufgefangen wird, sind größere Schraubenkopfdurchmesser tolerierbar, als wenn die Druckkräfte auf ein massives Gehäuse wirken und dieses in Gänze verformen. Daher können bei dieser Weiterbildung der Erfindung größere Toleranzen der Schraubenkopfdurchmesser akzeptiert werden. Das vereinfacht die Herstellung der Schrauben, insbesondere bei sehr kleinen Schrauben, und reduziert die Herstellkosten.

In einer Weiterbildung der Erfindung ist vorgesehen, dass sich die Erhebungen im Schraubenschacht von der Schraubenzuführöffnung beginnend in Richtung der Unterseite nur über einen Teil des Schraubenschachts erstrecken. Das hat den Vorteil, dass der Schraubenkopf einer eingebrachten Schraube bereits im obersten Teil des Schraubenschachts kraftschlüssig gehalten wird. Damit ist die Schraube gegen unbeabsichtigtes Lösen aus dem Schraubenschacht gesichert, noch bevor die Schraube in die ersten Gewindegänge eingedreht sein muss.

Fertigungstechnisch ist es besonders einfach, wenn sich die Erhebungen von der Unterseite aus betrachtet in Richtung der Schraubenzuführöffnung nur über einen vordersten Teil des Schraubenschachts erstrecken. Diese Ausführungsform der Erfindung zeichnet sich dadurch aus, dass die Erhebungen im Schraubenschacht keinen Hintergriff haben. Dadurch wird eine besonders einfache und schonende Entformung erreicht. Das wirkt sich auch vorteilhaft auf die Auswahlmöglichkeiten des Gehäusematerials aus. Denn es können auch solche Materialien verwendet werden, die aufgrund fehlender Elastizität eine Entformung bei vorhandenem Hintergriff nicht unbeschadet zulassen.

In einer besonders bevorzugten Ausführung erstrecken sich die Erhebungen durchgängig über die gesamte Länge des Schraubenschachts. Diese Weiterbildung hat den Vorteil, dass der Schraubenkopf einer im Schraubenschacht eingebrachten Schraube bereits im obersten Teil des Schraubenschachts kraftschlüssig gehalten wird. Damit ist die Schraube gegen unbeabsichtigtes Lösen aus dem Schraubenschacht gesichert, noch bevor die Schraube in die ersten Gewindegänge eingedreht sein muss.
Ferner ist diese Ausführungsform vorteilhaft, da die Erhebungen im Schraubenschacht keinen Hintergriff haben. Dadurch wird eine besonders einfache und schonende Entformung erreicht. Das wirkt sich auch vorteilhaft auf die Auswahlmöglichkeiten des Gehäusematerials aus. Denn es können auch solche Materialien verwendet werden, die aufgrund fehlender Elastizität eine Entformung bei vorhandenem Hintergriff nicht unbeschadet zulassen.
Ein zusätzlicher Vorteil ergibt sich daraus, dass die Erhebungen den Innendurchmesser des Schraubenschachts über die gesamte Länge des Schraubenschachts gleichmäßig reduzieren. Dadurch übt der Schraubenkopf einer eingesetzten Schraube über die gesamte Länge des Schraubenschachts gesehen gleichermaßen radiale Druckkräfte auf die Erhebungen aus. Damit wird der Schraubenkopf über die gesamte Länge des Schraubenschachts gesehen gleichermaßen kraftschlüssig gehalten. Daher wird die Schraube über die gesamte Länge des Schraubenschachts gesehen gleichermaßen in Position gehalten, so dass daraus eine Führung für die Schraube erwirkt wird.

Die erfindungsgemäße elektrische Vorrichtung sowie die Verwendung einer Schraube in der elektrischen Vorrichtung sind nachstehend in einem Ausführungsbeispiel beispielhaft beschrieben und zeichnerisch dargestellt.

Es zeigen
- Fig. 1: eine erfindungsgemäße elektrische Vorrichtung umfassend ein Gehäuse und zwei in dem Gehäuse nebeneinander angeordneten Schraubenschächten, mit Erhebungen an der Schraubenschachtinnenseite und Gehäusefreiräumen, die teilweise die Schraubenschächte umgeben, in perspektivischer Ansicht mit Blick auf die Oberseite des Gehäuses,
- Fig. 2: die elektrische Vorrichtung aus Figur 1 mit einer in den Schraubenschacht eingebrachten Schraube in Draufsicht auf die Oberseite des Gehäuses,
- Fig. 3: einen Schnitt durch die elektrische Vorrichtung gemäß der Linie A-A in Figur 2 und
- Fig. 4: die Draufsicht wie in Figur 2, wobei der Übergangsbereich zwischen den zwei Schraubenschächten durch eine schwarz ausgefüllte Fläche gekennzeichnet ist.

Die Figuren 1, 2 und 4 zeigen eine elektrische Vorrichtung 1. Sie umfasst ein Gehäuse 3 mit einer Oberseite 5 und einer Unterseite 7, die der Oberseite 5 gegenüber liegt. Ferner sind in dem Gehäuse 3 zwei Schraubenschächte 9 nebeneinander und zueinander parallel angeordnet. In dieser Ausführung befinden sich die Schraubenschächte 9 so nah beieinander, dass sie in einem Bereich nur durch eine gemeinsam genutzte Schraubenschachtwand 10 direkt miteinander verbunden sind (s. Fig. 1 und 2). In Figur 4 ist der Bereich, der die benachbarten Schraubenschächte 9 miteinander verbindet - in dieser Ausführung also die Schraubenschachtwand 10 - als Übergangsbereich 11 durch eine schwarz ausgefüllte Fläche gekennzeichnet. Auf der Oberseite 5 weisen die Schraubenschächte 9 jeweils eine Schraubenzuführöffnung 12 auf. In dieser Ausführung ist die Schraubenzuführöffnung 12 auf einem Niveau mit der übrigen Oberseite 5, das bedeutet, das Gehäuse 3 hat eine gesamt ebenmäßig plane Oberseite 5, wie insbesondere aus Fig. 3 hervorgeht. Das heißt, im Unterschied zum Stand der Technik ragen die Schraubenschächte 9 nicht über die Oberseite 5 des Übergangsbereichs 11 hinaus.

Über die Schraubenzuführöffnung 12 kann eine Schraube 13 mit Schraubenkopf 15 in den Schraubenschacht 9 eingebracht werden (s. Fig. 3). Dabei sind der Schraubenschacht 9 und der Schraubenkopf 15 derart aufeinander abgestimmt, dass der Innendurchmesser des Schraubenschachts 9 größer ist als der Durchmesser des Schraubenkopfs 15. Von ihrer Schraubenzuführöffnung 12 beginnend erstrecken sich die Schraubenschächte 9 in Richtung der Unterseite 7. Wie die Figuren 1 und 3 zeigen, befindet sich mit Blick von der Oberseite 5 in Richtung der Unterseite 7 unterhalb des Schraubenschachts 9 eine Klemmhülse 16 mit einem radialen Innengewinde einer an sich bekannten und deshalb nicht näher beschriebenen Schraubklemme. Der Schraubenschacht 9 und die Klemmhülse 16 sind derart aufeinander abgestimmt, dass das Gewinde der Schraube 13 in Funktionslage in das radiale Innengewinde der Klemmhülse 16 eingreift, so dass mit der Schraubklemme elektrische Leiter (nicht dargestellt) angeschlossen oder verbunden werden.

An der Innenseite der Schraubenschächte 9 sind Erhebungen 17 angeordnet (s. Fig. 1, 3 und 4). In dieser Ausführung erstrecken sich die Erhebungen 17 von der Schraubenzuführöffnung 12 beginnend über die gesamte Länge des Schraubenschachts 9, wie insbesondere Figur 3 zeigt. Aufgrund der radialen Erstreckung der Erhebungen 17 wird der Innendurchmesser der Schraubenschächte 9 reduziert. Die radiale Erstreckung der Erhebungen 17 und der Schraubenkopf 15 sind derart aufeinander abgestimmt, dass der reduzierte Innendurchmesser des Schraubenschachts 9 kleiner ist als der Durchmesser des Schraubenkopfs 15 (s. Fig. 3 und 4). Daher übt der Schraubenkopf 15 auf die Erhebungen 17 eine radiale Druckkraft aus, derart dass der Schraubenkopf 15 kraftschlüssig gehalten wird.

In dieser Ausführung befinden sich in dem Gehäuse 3 Gehäusefreiräume 19, die die Schraubenschächte 9 teilweise umgeben. Die Gehäusefreiräume 19 können direkt zwischen den benachbarten Schraubenschächten 9 angeordnet sein. In der hier vorliegenden Ausführung befinden sich die Gehäusefreiräume 19 außerhalb des zwischen den Schraubenschächten 9 angeordneten Übergangsbereichs 11. Wie die Figuren 1 und 4 zeigen, sind in dieser Ausführung die Erhebungen 17 ausschließlich im Bereich der Gehäusefreiräume 19 angeordnet. Daher besteht die Wirkung der radialen Druckkräfte des Schraubenkopfs 15 auf die Erhebungen 17 ausschließlich in einer federnden Auslenkung der Schraubenschachtwände in die Gehäusefreiräume 19 hinein.

### Bezugszeichenliste

- Elektrische Vorrichtung: 1
- Gehäuse: 3
- Oberseite: 5
- Unterseite: 7
- Schraubenschacht: 9
- Schraubenschachtwand: 10
- Übergangsbereich: 11
- Schraubenzuführöffnung: 12
- Schraube: 13
- Schraubenkopf: 15
- Klemmhülse: 16
- Erhebung: 17
- Gehäusefreiraum: 19

## Patentansprüche

1. Elektrische Vorrichtung (1) mit einer Schraubklemme zum Anschluss oder Verbinden von elektrischen Leitern, umfassend ein Gehäuse (3) mit einer Ober- und Unterseite (5, 7) und wenigstens zwei in dem Gehäuse (3) nebeneinander angeordneten Schraubenschächten (9), wobei
- die Schraubenschächte (9) jeweils eine Schraubenzuführöffnung (12) auf der Oberseite (5) aufweisen und sich in Richtung der Unterseite (7) erstrecken,
- ein Übergangsbereich (11) die Schraubenschächte (9) miteinander verbindet,
- Erhebungen (17) an der Innenseite der Schraubenschächte (9) angeordnet sind,
- die Erhebungen (17) ausschließlich außerhalb des übergangsbereichs (11) angeordnet sind und
- die Erhebungen (17) von der Unterseite (7) aus betrachtet an oder unterhalb des Niveaus der Oberseite (5) des Übergangsbereichs (11) enden,
**dadurch gekennzeichnet, dass**
- die Schraubenzuführöffnung (12) auf einem Niveau mit der übrigen Oberseite (5) des Gehäuses (3) ist und
- außerhalb des Übergangsbereichs (11) angeordnete Gehäusefreiräume (19) unter Ausbildung von Schraubenschachtwänden zumindest teilweise die Schraubenschächte (9) umgeben.

2. Vorrichtung nach Anspruch 1, **dadurch gekennzeichnet, dass**
die Erhebungen (17) ausschließlich im Bereich der Gehäusefreiräume (19) angeordnet sind.

3. Vorrichtung nach einem der vorherigen Ansprüche, **dadurch gekennzeichnet, dass**
sich die Erhebungen (17) von der Schraubenzuführöffnung (12) beginnend in Richtung der Unterseite (7) nur über einen Teil des Schraubenschachts (9) erstrecken.

4. Vorrichtung nach einem der vorherigen Ansprüche, **dadurch gekennzeichnet, dass**
sich die Erhebungen (17) von der Unterseite (7) aus betrachtet in Richtung der der Schraubenzuführöffnung (12) nur über einen vordersten Teil des Schraubenschachts (9) erstrecken.

5. Vorrichtung nach einem der vorherigen Ansprüche, **dadurch gekennzeichnet, dass**
sich die Erhebungen (17) durchgängig über die gesamte Länge des Schraubenschachts (9) erstrecken.

## Claims

1. An electrical apparatus (1) having a screw terminal for connecting electrical conductors, comprising a housing (3) with an upper and a lower face (5, 7) and at least two screw shafts (3) which are arranged next to one another in the housing (3), wherein
- the screw shafts (9) each have a screw feed opening (12) on the upper face (5) and extend in the direction of the lower face (7),
- a transition region (11) connects the screw shafts (9) to one another,
- projections (17) are arranged on the inner faces of the screw shafts (9),
- the projections (17) are arranged only outside the transition region (11), and
- the projections (17) end at or beneath the level of the upper face (5) of the transition region (11) as viewed from the lower face (7),
**characterized in that**
- the screw feed opening (12) is arranged on the remaining upper face (5) of the housing (3), and
- free housing spaces (19), arranged outside of the transition region (11), forming screw shaft walls (10) encompass the screw shafts (9) at least partially.

2. The apparatus according to claim 1, **characterized in that**
the projections (17) are arranged only in the region of the free housing spaces (19),

3. The apparatus according any one of the preceding claims, **characterized in that**
the projections (17) extend from the screw feed opening (12) in the direction of the lower face (7) across a portion of the screw shaft (9) only.

4. The apparatus according any one of the preceding claims, **characterized in that**
the projections (17), viewed from the lower face (7) in the direction of the screw feed opening (12), extend across a foremost portion of the screw shaft (9) only.

5. The apparatus according any one of the preceding claims, **characterized in that**
the projections (17) extend throughout the entire length of the screw shaft (9).

## Revendications

1. Dispositif électrique (1) avec une borne à vis pour la connexion ou le raccordement de conducteurs électriques, comprenant un boîtier (3) avec un côté supérieur et un côté inférieur (5, 7) et au moins deux puits de vis (9) agencés côte à côte dans le boîtier (3), dans lequel
- les puits de vis (9) présentent respectivement une ouverture d'alimentation de vis (12) dans le côté supérieur (5) et s'étendent en direction du côté inférieur (7),
- une région de transition (11) relie les puits de vis (9) entre eux,
- des surélévations (17) sont agencées sur le côté intérieur des puits de vis (9),
- les surélévations (17) sont agencées exclusivement à l'extérieur de la région de transition (11), et
- vues depuis le côté inférieur (7), les surélévations (17) finissent au niveau du côté supérieur (5) de la région de transition (11) ou en dessous de celui-ci,
**caractérisé en ce que**
- l'ouverture d'alimentation de vis (12) se situe à un niveau avec le reste du côté supérieur (5) du boîtier (3), et
- des espaces libres de boîtier (19) agencés à l'extérieur de la région de transition (11) entourent au moins partiellement les puits de vis (9) en formant des parois de puits de vis.

2. Dispositif selon la revendication 1, **caractérisé en ce que**
les surélévations (17) sont agencées exclusivement dans la région des espaces libres de boîtier (19).

3. Dispositif selon l'une des revendications précédentes, **caractérisé en ce que**
les surélévations (17) s'étendent uniquement sur une partie du puits de vis (9) en direction du côté inférieur (7), à partir de l'ouverture d'alimentation de vis (12),

4. Dispositif selon l'une des revendications précédentes, **caractérisé en ce que**
les surélévations (17) s'étendent uniquement sur une partie avant du puits de vis (9) en direction de l'ouverture d'alimentation de vis (12), vues depuis le côté inférieur (7).

5. Dispositif selon l'une des revendications précédentes, **caractérisé en ce que**
les surélévations (17) s'étendent en continu sur toute la longueur du puits de vis (9).
